# EUROPÄISCHE PATENTSCHRIFT

(11) **EP 2 889 089 B1**
(45) Veröffentlichungstag und Bekanntmachung des Hinweises auf die Patenterteilung: **23.08.2017**
(21) Anmeldenummer: 14195633.4
(22) Anmeldetag: 01.12.2014
(51) Int. Cl.: B03C 3/78, B03C 3/16, B03C 3/41, B03C 3/49

(54) **Verfahren und Vorrichtung zum Reinigen eines Elektrofilters**
Method and apparatus for cleaning an electrofilter
Procédé et dispositif de nettoyage d'un électrofiltre

(30) Priorität: 27.12.2013 AT 508582013
(43) Veröffentlichungstag der Anmeldung: 01.07.2015
(73) Patentinhaber: Windhager Zentralheizung Technik GmbH, 5201 Seekirchen a.W. (AT)
(72) Erfinder: Brandt, Hans-Jürgen, 4890 FRANKENMARKT (AT)
(74) Vertreter: Babeluk, Michael

(56) Entgegenhaltungen:
- DE-A- 2 138 247
- DE-A1- 2 749 886
- DE-A1- 3 307 999
- US-A- 1 382 037
- US-B1- 6 193 782
- US-B1- 6 294 003
- US-B1- 6 488 740

## Beschreibung

Die Erfindung betrifft ein Verfahren zum Reinigen eines Elektrofilters für die Abgasreinigung von Feststofffeuerungen, insbesondere Pelletsfeuerungen, wobei eine definierte Menge an Reinigungsflüssigkeit, insbesondere Wasser, auf den Elektrofilter aufgespritzt wird und Verunreinigungen auf zumindest einer Elektrode des Elektrofilters durch die Reinigungsflüssigkeit abgewaschen werden, wobei vom Elektrofilter abfließende Schmutzflüssigkeit gesammelt und zum Verdunsten oder Verdampfen gebracht wird. Weiters betrifft die Erfindung eine Feststofffeuerung, insbesondere Pelletsfeuerung, mit einem Elektrofilter für die Abgasreinigung, mit einer Reinigungsvorrichtung zum Reinigen des Elektrofilters, mit zumindest einer Einspritzeinrichtung, um eine Reinigungsflüssigkeit auf den Elektrofilter aufzuspritzen und Verunreinigungen am Elektrofilter abzuwaschen, sowie einen Aschebehälter zum Sammeln der festen Verbrennungsrückstände.

Aus der WO 10/057488 A1 ist ein nass abreinigender Elektrofilter zur Abgasreinigung für die Abgase von Biomasse-Feuerungen bekannt, bei dem der Elektrofilter eine Abscheidkammer aufweist, durch die das Abgas geleitet wird, wobei im Bereich der Abscheidkammer oder angrenzend an diese eine Aufladeeinrichtung zur elektrostatischen Aufladung von in dem Abgas befindlichen Partikeln angeordnet ist. Im Bereich der Abscheidkammer ist eine Abscheideinrichtung angeordnet, die von den aufgeladenen Partikeln durchströmt wird, wobei eine Abgabeeinrichtung für eine Reinigungsflüssigkeit den Bereich der Abscheideinrichtung periodisch besprüht und die an der Oberfläche der Abscheideinrichtung angelagerten Partikel abreinigt. Die durch beispielsweise Wasser gebildete Reinigungsflüssigkeit wird in das Abwassernetz geleitet oder wiederverwendet.

Das Schmutzwasser mit den vom Elektrofilter abgewaschenen Verunreinigungen kann aber Problemstoffe wie beispielsweise Schwermetalle enthalten, welche nicht über das Kanalnetz entsorgt werden dürfen. Eine Wiederaufbereitung des Schmutzwassers ist aber - insbesondere für Kleinanlagen - teuer, da eine Vielzahl von Komponenten wie Pumpen Reinigungseinrichtungen, etc. erforderlich sind.

Die DE 2 138 247 A1 zeigt eine elektrische Staubsammelvorrichtung für staubhaltiges Gas, welche einem Schornstein vorgeschaltet ist. Die Staubsammelvorrichtung weist zumindest einen Elektrofilter auf, auf welchen zum Entfernen von Verunreinigungen eine Reinigungsflüssigkeit aufgespritzt wird. Die abfließende Schmutzflüssigkeit wird mit einem Schlammtrichter aufgefangen und teilweise einem Trockner zugeführt, wo der Schlamm unter externer Wärmezufuhr getrocknet wird. Der Trockner weist einen Auslass für den konzentrierten Schlamm auf. Nachteilig ist, dass für das Trocknen des Schlammes ein zusätzlicher Brennstoff, nämlich schweres Öl, erforderlich ist. Dem Schlamm im Schlammtrichter wird außerdem ein Ausscheidungsbeschleuniger über die Leitung und die Düse zugegeben, um eine Ausscheidung zu erreichen. Die auf der Oberfläche schwimmende Flüssigkeit wird abgezogen und wieder als Spritzwasser zum Reinigen des Elektrofilters benutzt.

Aufgabe der Erfindung ist es, diese Nachteile zu vermeiden und eine kostengünstige und umweltverträgliche Reinigung des Elektrofilters zu ermöglichen.

Erfindungsgemäß wird dies dadurch erreicht, dass die Reinigungsflüssigkeit in bestimmten Zeitabständen auf den Elektrofilter aufgespritzt wird, und dass der gesamte Flüssigkeitsanteil der in einem Aschebehälter gesammelten Schmutzflüssigkeit in diesem zum Verdunsten oder Verdampfen gebracht wird. Der ablauflos ausgeführte Aschebehälter ist dabei so unter dem Elektrofilter angeordnet, dass die gesamte vom Elektrofilter abfließende Schmutzflüssigkeit im Aschebehälter gesammelt werden kann, und der gesamte Flüssigkeitsanteil der gesammelten Schmutzflüssigkeit im Aschebehälter verdunsten bzw. verdampfen kann. Die Einspritzeinrichtung wird dabei durch eine Steuereinrichtung gesteuert, um eine definierte Menge Reinigungsflüssigkeit in bestimmten Zeitabständen aufzuspritzen.

Die Wärme zum Verdunsten bzw. Verdampfen des Flüssigkeitsanteils in der Schmutzflüssigkeit wird vorzugsweise durch das Abgas bereitgestellt. Somit sind keine externen Heizeinrichtung zum Beheizen des Aschebehälters erforderlich. Bevorzugt wird die Reinigungsflüssigkeit, insbesondere Leitungswasser aus der vorhandenen Wasserleitung mit dem zur Verfügung stehenden Wasserleitungsdruck, über ein Magnetventil zur Einspritzeinrichtung geführt und über Einspritzdüsen die verschmutzte Oberfläche des Elektrofilters mit der Reinigungsflüssigkeit beaufschlagt, wodurch anhaftender Schmutz entfernt wird. Die Schmutzflüssigkeit fließt bzw. tropft nach unten ab und gelangt in den unter dem Elektrofilter angeordnete Aschebehälter. Im Aschebehälter wird der Flüssigkeitsanteil der Schmutzflüssigkeit verdunstet bzw. verdampft, so dass nur mehr die festen Anteile im Aschebehälter verbleiben und gelegentlich gemeinsam den festen Verbrennungsrückständen in herkömmlicher Weise, zum Beispiel mit dem Restmüll, entsorgt werden können.

Eine vollständige Verdunstung bzw. Verdampfung der Schmutzflüssigkeit kann ermöglicht werden, wenn der Zeitabstand zwischen zwei Einspritzungen der Reinigungsflüssigkeit in Abhängigkeit von der Abgastemperatur, vom Abgasvolumen, der Oberfläche der Schmutzflüssigkeit im Aschebehälter, und/oder der gesammelten Schmutzflüssigkeitsmenge bestimmt wird. Insbesondere kann der Zeitabstand t_{R} zwischen zwei Einspritzvorgängen der Reinigungsflüssigkeit nach folgender Gleichung berechnet werden: ${t}_{R} = k ⋅ {\overline{T}}_{A} ,$ wobei
- *T̅*_{A}: der Mittelwert der Abgastemperatur über der gesamten Betriebszeit der Feuerung und
- k: ein die Verdampfungswärme, den Abgasvolumenstrom, die Oberfläche der Schmutzflüssigkeit in der Aschelade, und die zu verdampfende Schmutzflüssigkeitsmenge berücksichtigender Rechenfaktor ist.

Wesentlich ist, dass zwischen zwei Einspritzvorgängen genügend Zeit zur Verfügung steht, um eine vollständige Verdunstung bzw. Verdampfung des Schmutzwassers zu bewirken. Über einen Feuchtigkeitssensor kann gegebenenfalls die Restfeuchtigkeit im Aschebehälter gemessen werden. Ist diese Restfeuchtigkeit unmittelbar vor einer geplanten weiteren Einspritzung der Reinigungsflüssigkeit zu hoch und liegt über einem definierten Grenzwert, so wird die folgende Einspritzung der Reinigungsflüssigkeit nicht frei gegeben und fällt somit aus.

Die Erfindung wird im Folgenden anhand der Fig. näher erläutert. Es zeigen:
- Fig. 1: schematisch eine Feuerungsanlage einer Feststofffeuerung mit einem Abgasreinigungsmodul;
- Fig. 2: den Abgasreinigungsmodul mit der Vorrichtung zum Reinigen eines Elektrofilters in einer Schrägansicht i;
- Fig. 3: den Abgasreinigungsmodul ohne Modulgehäuse in einer Schrägansicht;
- Fig. 4: den Abgasreinigungsmodul in einer Schrägansicht in einem Schnitt gemäß der Linie IV - IV in Fig. 5;
- Fig. 5: den Abgasreinigungsmodul in einer Schrägansicht in einem Schnitt gemäß der Linie V - V in Fig. 4;
- Fig. 6: den Abgasreinigungsmodul in einem Schnitt gemäß der Linie VI-VI in Fig. 7;
- Fig. 7: den Abgasreinigungsmodul in einer Seitenansicht; und
- Fig. 8: die Steuerung der Einspritzung der Reinigungsflüssigkeit während des Betriebes.

Fig. 1 zeigt schematisch eine Feuerungsanlage 1 einer Feststofffeuerung 2, beispielsweise zur Verbrennung von Brennstoffpellets, mit einem zwischen der Feststofffeuerung 2 und einem Kamin 3 angeordneten Abgasleitung 5. In der Abgasleitung 5 ist ein Reinigungsmodul 6 angeordnet, wobei innerhalb des Gehäuses 7 des Reinigungsmoduls 6 eine Hochspannungseinheit 8 und ein Elektrofilter 9 mit einer beispielsweise durch eine Mantelelektrode gebildeten positiven Niederschlagselektrode 10 und einer beispielsweise durch eine Mittelelektrode gebildeten negativen Sprühelektrode 11 im Abgasströmungsweg 12 angeordnet sind. Die Niederschlagselektrode 10 ist im Wesentlichen vertikal angeordnet. Die Strömung erfolgt innerhalb des Elektrofilters 9 ebenfalls in vertikaler Richtung. Die Strömung innerhalb des Reinigungsmoduls 6 ist mit Pfeilen S angedeutet. Stromaufwärts, also unterhalb, des Elektrofilters 9 ist ein aus dem Gehäuse 7 entfernbarer Aschebehälter 13 zum Auffangen von Flugasche vorgesehen, welcher einen Ascheauffangraum 14 bildet. Mit 26 ist ein Isolator für die Stromzuführung zur Sprühelektrode 11 bezeichnet.

Die Elektrofilter 9 dient zur Abscheidung vom Partikeln im Abgas und arbeitet in bekannter Weise auf der Basis des elektrostatischen Prinzips. Die Abscheidung im Elektrofilter 9 beinhaltet die Schritte: Freisetzung von elektrischen Ladungen, Aufladung der Staubpartikel im elektrischen Feld, Transport der geladenen Staubteilchen zur Niederschlagselektrode 10, Anhaftung der Staubpartikel an der Niederschlagselektrode 10 und Entfernung der Staubschicht von der Niederschlagselektrode 10.

Zur Entfernung der an der Niederschlagelektroden 10 anhaftenden Staubschicht ist eine Reinigungsvorrichtung 15 vorgesehen, welche eine Einspritzeinrichtung 16 für eine Reinigungsflüssigkeit, beispielsweise Wasser, aufweist. Die beispielsweise mit Leitungswasser einer Versorgungswasserleitung gespeiste Einspritzeinrichtung 16 ist im Ascheauffangraum 14 unterhalb des Elektrofilters 9 angeordnet. Über die Einspritzeinrichtung 16 kann die Reinigungsflüssigkeit über eine oder mehrere Düsen 17 nach oben auf die Niederschlagselektrode 10 gespritzt werden, wodurch die anhaftenden Staubpartikel abgewaschen werden. Die verschmutzte Reinigungsflüssigkeit - die Schmutzflüssigkeit - fließt durch das eigene Gewicht samt dem mitgerissenen Staubpartikeln entlang der Niederschlagselektrode 10 nach unten und weiter in den Aschebehälter 13.

Der als aus dem Gehäuse 7 entfernbare Lade ausgebildete Aschebehälter 13 ist ablauflos ausgeführt, so dass die gesammelte Schmutzflüssigkeit im Aschebehälter 13 verbleibt, also weder einem Abwassersystem, noch einem Wiederaufbereitungssystem zugeführt wird.

Das aus der Feststofffeuerung 2 emittierte Abgas gelangt über die Eintrittsöffnung 18 in den Reinigungsmodul 6, wird über ein Fallrohr 19 nach unten in und horizontal durch den durch den Aschebehälter 13 gebildeten Ascheauffangraum 14 geführt, wobei es die Oberfläche der im Aschebehälter 13 aufgefangenen Schmutzflüssigkeit überstreicht und diese erwärmt. Danach wird das Abgas nach oben umgelenkt und strömt durch den Einlauftrichter 20 in den Elektrofilter 9, wobei Staubpartikel aufgeladen werden und an der Niederschlagselektrode 10 anhaften. Nach Passieren des Elektrofilters 9 verlässt das Abgas den Reinigungsmodul 6 durch den Austritt 21 und wird schließlich dem Kamin 3 zugeführt.

Beim Durchströmen des Ascheauffangraumes 14 durch das Abgas wird Wärme an die Schmutzflüssigkeit abgegeben und ein Verdunsten bzw. Verdampfen dieser bewirkt. Nach dem vollständigen Verdunsten bzw. Verdampfen der Flüssigkeitsanteile der Schmutzflüssigkeit verbleiben die abgewaschenen festen Bestandteile im Aschebehälter 13 und können problemlos mit den festen Verbrennungsrückständen entsorgt werden.

Um ein vollständiges Verdunsten bzw. Verdampfen der Schmutzflüssigkeit zu erreichen ist es wesentlich, dass jeweils zwischen zwei Einspritzvorgängen genug Zeit bleibt, um ein vollständiges Verdunsten bzw. Verdampfen zu ermöglichen.

Weiters muss die Abgastemperatur T_{A} ausreichend hoch sein. Daher ist es vorteilhaft, wenn die Abgastemperatur T_{A} über zumindest einen Temperatursensor 22 und/oder die Feuchtigkeit der Rückstände im Aschebehälter 13 über einen Feuchtigkeitssensor 23 gemessen wird und einer Steuereinheit 24 zugeführt wird. Ist die Abgastemperatur T_{A} unterhalb eines Grenzwertes von beispielsweise 100°C, oder zeigt der Feuchtigkeitssensor einen zu hohen Wassergehalt in der Asche des Aschebehälters 13 an, so erfolgt keine weitere Einspritzung der Reinigungsflüssigkeit, bis die Abgastemperatur und/oder der Feuchtigkeitsgehalt wieder im Sollbereich liegt.

Der Zeitabstand t_{R} zwischen zwei Einspritzvorgängen ist somit abhängig von der Abgastemperatur T_{A}, vom Abgasvolumen, der Oberfläche der Schmutzflüssigkeit im der Aschebehälter 13, und/oder der gesammelten Schmutzflüssigkeitsmenge. Für die Ermittlung des Zeitabstandes t_{R} zwischen zwei Einspritzvorgängen der Reinigungsflüssigkeit kann folgende Gleichung verwendet werden: ${t}_{R} = k ⋅ {\overline{T}}_{A} ,$ wobei
- *T̅_{A}*: der Mittelwert der Abgastemperatur T_{A} über der gesamten Betriebszeit der Feuerung und
- k: ein die Verdampfungswärme, den Abgasvolumenstrom, die Oberfläche der Schmutzflüssigkeit im Aschebehälter und die zu verdampfende Schmutzflüssigkeitsmenge berücksichtigender Rechenfaktor
ist.

Die Steuereinheit 24 berechnet den Zeitabstand t_{R} und steuert über zumindest ein beispielsweise durch ein Magnetventil gebildetes Ventil 25 die Einspritzung der Reinigungsflüssigkeit.

Die Steuereinheit 24 steuert das Ein- und Ausschalten des Stromes für den Elektrofilter 9, sowie die Einspritzung der Reinigungsflüssigkeit. Grundsätzlich ist der Elektrofilter 9 stets eingeschalten, wenn die Feststofffeuerung in Betrieb ist, also auch während des Anfahrens und Abfahrens der Feuerungsanlage 1 Anlage, aber nicht bei deaktivierter Feststofffeuerung 2. Durch die Steuereinheit 24 wird ein Reinigungsprogramm - zeitgesteuert und/oder durch die Abgastemperatur T_{A} gesteuert - gefahren und dabei der Elektrofilter 9 abgeschaltet und die Einspritzeinrichtung 16 über das Ventil 25 kurz - zum Beispiel für 0,5 bis 1 Sekunden eingeschaltet. Mit dem erneuten Einschalten des Elektrofilters 9 wird gewartet, bis dieser wieder weitgehend abgetrocknet ist. Die Trocknungsdauer Δt_{F} für den Elektrofilter 9 kann beispielsweise 5 bis 30 Minuten betragen. Die Einschaltzeit t_{F} für den Elektrofilter 9 kann dann zum Beispiel mehr als 2 Stunden betragen. Eine Reinigung des Elektrofilters 9 kann beispielsweise 1 bis 4 mal pro Tag erfolgen. Für kleinere bis mittlere Hausfeuerungsanlagen reicht beispielsweise eine Reinigungsflüssigkeitsmenge von beispielsweise 0,5 Liter pro Einspritzvorgang. Bevorzugt wird als Reinigungsflüssigkeit Wasser unter dem zur Verfügung stehenden Leitungsdruck eingespritzt, wodurch Speisepumpen entfallen können. Falls der Leitungsdruck zu gering ist, kann selbstverständlich zur Einspritzung auch eine eigen Pumpe verwendet werden.

In Fig. 8 ist das Steuersignal E für das Ventil 25 für die Einspritzung der Reinigungsflüssigkeit schematisch über der Zeit t dargestellt. Die Einspritzdauer Δt_{R} beträgt jeweils beispielsweise zwischen 0,5 Sekunden und zehn Sekunden. Das Abreinigungsintervall ergibt sich unter Anwendung der oben erwähnten Beziehung des Mindestzeitabstandes t_{R}, der für die vollständige Verdampfung nötig ist. Weiters ist das Steuersignal F für den Elektrofilter 9 über der Zeit aufgetragen. Steuersignal E bzw. F gleich "0" bedeutet hier Deaktivierung des Ventils 25 bzw. des Elektrofilters 9, Steuersignal E bzw. F gleich "1" bedeutet Aktivierung des Ventils 25 bzw. des Elektrofilters 9. Während die Feuerungsanlage in Betrieb ist, ist die Hochspannung des Elektrofilters eingeschaltet, das Steuersignal F = 1. Ist die Abgastemperatur T größer als der definierte Grenzwert, so wird das Steuersignal G auf "1" gesetzt und die Einspritzung der Reinigungsflüssigkeit freigegeben. Um eine Einspritzung der Reinigungsflüssigkeit durchzuführen, müssen also alle drei Bedingungen für die Steuersignale E, F und G erfüllt sein:
E= 1,
F=0 und
G=1

## Patentansprüche

1. Verfahren zum Reinigen eines Elektrofilters (9) für die Abgasreinigung von Feststofffeuerungen (2), insbesondere Pelletsfeuerungen, wobei eine definierte Menge an Reinigungsflüssigkeit, insbesondere Wasser, auf den Elektrofilter (9) aufgespritzt wird und Verunreinigungen auf zumindest einer Elektrode (10, 11) des Elektrofilters (9) durch die Reinigungsflüssigkeit abgewaschen werden, wobei vom Elektrofilter (9) abfließende Schmutzflüssigkeit gesammelt und zum Verdunsten oder Verdampfen gebracht wird, **dadurch gekennzeichnet, dass** die Reinigungsflüssigkeit in bestimmten Zeitabständen auf den Elektrofilter (9) aufgespritzt wird, und dass der gesamte Flüssigkeitsanteil der in einem Aschebehälter (13) gesammelten Schmutzflüssigkeit in diesem zum Verdunsten oder Verdampfen gebracht wird.

2. Verfahren nach Anspruch 1, **dadurch gekennzeichnet, dass** der Zeitabstand (t_{R}) zwischen zwei Einspritzungen der Reinigungsflüssigkeit in Abhängigkeit von der Abgastemperatur (T_{A}), vom Abgasvolumen, der Oberfläche der Schmutzflüssigkeit im Aschebehälter (13), und/oder der gesammelten Schmutzflüssigkeitsmenge bestimmt wird.

3. Verfahren nach Anspruch 2, **dadurch gekennzeichnet, dass** der Zeitabstand t_{R} zwischen zwei Einspritzungen der Reinigungsflüssigkeit nach folgender Gleichung berechnet wird: ${t}_{R} = k ⋅ {\overline{T}}_{A} ,$ wobei
*T̅_{A}* der Mittelwert der Abgastemperatur über der gesamten Betriebszeit der Feuerung und
k ein die Verdampfungswärme, den Abgasvolumenstrom, die Oberfläche der Schmutzflüssigkeit im Aschebehälter (13), und die zu verdampfende Schmutzflüssigkeitsmenge berücksichtigender Rechenfaktor
ist.

4. Verfahren nach einem der Ansprüche 1 bis 3, **dadurch gekennzeichnet, dass** die Restfeuchtigkeit im Aschebehälter (13) gemessen wird und die folgende geplante Einspritzung der Reinigungsflüssigkeit nur dann freigegeben wird, wenn die Restfeuchtigkeit unterhalb eines definierten Grenzwertes liegt.

5. Verfahren nach einem der Ansprüche 1 bis 4, **dadurch gekennzeichnet, dass** die Abgastemperatur (T_{A}) im Abgas gemessen wird und die folgende geplante Einspritzung der Reinigungsflüssigkeit nur dann freigegeben wird, wenn die Abgastemperatur (T_{A}) oberhalb eines definierten Grenzwertes liegt.

6. Verfahren nach einem der Ansprüche 1 bis 5, **dadurch gekennzeichnet, dass** die festen Rückstände der verdunsteten bzw. verdampften Schmutzflüssigkeit zusammen mit den festen Verbrennungsrückständen des Aschebehälters (13) entsorgt werden.

7. Feststofffeuerung (2), insbesondere Pelletsfeuerung, mit einem Elektrofilter (9) für die Abgasreinigung, mit einer Reinigungsvorrichtung (15) zum Reinigen des Elektrofilters (9), mit zumindest einer Einspritzeinrichtung (16), um Reinigungsflüssigkeit auf den Elektrofilter (9) aufzuspritzen und Verunreinigungen am Elektrofilter (9) abzuwaschen, sowie einen Aschebehälter (13) zum Sammeln der festen Verbrennungsrückstände, **dadurch gekennzeichnet, dass** der Aschebehälter (13) ablauflos ausgeführt und unterhalb des Elektrofilters (9) so angeordnet ist, dass die vom Elektrofilter (9) abflie-ßende Schmutzflüssigkeit im Aschebehälter (13) sammelbar ist, und dass der gesamte Flüssigkeitsanteil der gesammelten Schmutzflüssigkeit im Aschebehälter (13) verdunstbar oder verdampfbar ist, wobei die Einspritzeinrichtung (16) durch eine Steuereinrichtung (24) steuerbar ist, um eine definierte Menge Reinigungsflüssigkeit in bestimmten Zeitabständen aufzuspritzen.

8. Feststofffeuerung (2) nach Anspruch 7, **dadurch gekennzeichnet, dass** die Einspritzung der Reinigungsflüssigkeit mittels zumindest eines vorzugsweise als Magnetventil ausgebildeten Ventils (25) durch die Steuereinheit (24) steuerbar ist.

9. Feststofffeuerung (2) nach Anspruch 7 oder 8, **dadurch gekennzeichnet, dass** im Bereich des Aschebehälters (13) zumindest ein mit der Steuereinheit (24) verbundener Feuchtigkeitssensor (23) angeordnet ist.

10. Feststofffeuerung (2) nach einem der Ansprüche 7 bis 9, **dadurch gekennzeichnet, dass** in einer an der Feststofffeuerung (2) angeordneten Abgasleitung (5) zumindest ein mit der Steuereinheit (24) verbundener Temperatursensor (22) angeordnet ist.

## Claims

1. A method for cleaning an electrostatic filter (9) for the exhaust gas purification of solid fuel firing systems (2), in particular pellet firing systems, wherein a defined quantity of cleaning liquid, in particular water, is injected onto the electrostatic filter (9) and impurities on at least one electrode (10, 11) of the electrostatic filter (9) are washed off by the cleaning liquid, wherein the contaminated liquid flowing out from the electrostatic filter (9) is collected and brought to evaporation or vaporisation, **characterised in that** the cleaning liquid is injected onto the electrostatic filter (9) at certain time intervals, and that the entire liquid fraction of the contaminated liquid collected in an ash container (13) is made to evaporate or vaporise in the latter.

2. A method according to claim 1, **characterised in that** the time interval (t_{R}) between two injections of the cleaning liquid is determined depending on the exhaust gas temperature (T_{A}), the exhaust gas volume, the surface of the contaminated liquid in the ash container (13) and/or the collected amount of contaminated liquid.

3. A method according to claim 2, **characterised in that** the time interval t_{R} between two injections of the cleaning liquid is calculated according to the following equation: ${t}_{R} = k ⋅ {\overline{T}}_{A} ,$ wherein
*T̅*_{A} is the mean value of the exhaust gas temperature over the total operating time of the firing system, and
k is a calculating factor considering the evaporation heat, the exhaust gas volume flow, the surface of the contaminated liquid in the ash container (13), and the contaminated liquid quantity to be evaporated.

4. A method according to one of claims 1 to 3, **characterised in that** the residual moisture in the ash container (13) is measured and the following planned injection of the cleaning liquid is released only when the residual moisture is below a defined limit value.

5. A method according to one of claims 1 to 4, **characterised in that** the exhaust gas temperature (T_{A}) is measured in the exhaust gas and the following planned injection of the cleaning liquid is released only when the exhaust gas temperature (T_{A}) is above a defined limit value.

6. A method according to one of claims 1 to 5, **characterised in that** the solid residues of the evaporated or vaporised contaminated liquid are disposed of together with the solid combustion residues of the ash container (13).

7. A solid fuel firing system (2), in particular a pellet firing system, comprising an electrostatic filter (9) for cleaning the exhaust gas, a cleaning apparatus (15) for cleaning the electrostatic filter (9), at least one injection device (16) for injecting cleaning liquid onto the electrostatic filter (9) and washing off impurities on the electrostatic filter (9), and an ash container (13) for collecting solid combustion residues, **characterised in that** the ash container (13) is designed without drainage and is arranged below the electrostatic filter (9) in such a way that the contaminated liquid flowing out from the electrostatic filter (9) can be collected in the ash container (13), and that the total liquid fraction of the collected contaminated liquid can be evaporated or vaporised **in that** ash container (13), wherein the injection device (16) is controllable by a control device (24) in order to inject a defined quantity of cleaning liquid at specific time intervals.

8. A solid fuel firing system (2) according to claim 7, **characterised in that** the injection of the cleaning liquid can be controlled by the control unit (24) via at least one valve (25) which is preferably designed as a solenoid valve.

9. A solid fuel firing system (2) according to claim 7 or 8, **characterised in that** at least one moisture sensor (23) connected to the control unit (24) is arranged in the region of the ash container (13).

10. A solid fuel firing system (2) according to one of the claims 7 to 9, **characterised in that** at least one temperature sensor (22) connected to the control unit (24) is arranged in an exhaust gas line (5) arranged on the solid fuel firing system (2).

## Revendications

1. Procédé de nettoyage d'un électro-filtre (9) destiné à l'épuration des gaz d'échappement de chaudières à combustibles solides (2), en particulier à combustibles sous forme de pastilles, selon lequel une quantité déterminée de liquide de nettoyage, en particulier d'eau est pulvérisée sur l'électro-filtre (9), et, des impuretés situées sur au moins une électrode (10, 11) de l'électro-filtre (9) sont éliminées par lavage par le liquide de nettoyage, le liquide souillé sortant de l'électro-filtre (9) étant rassemblé est soumis à une évaporation ou à une vaporisation,
**caractérisé en ce que**
le liquide de nettoyage est pulvérisé à des intervalles de temps définis sur l'électro-filtre (9), et la fraction liquide totale du liquide souillé rassemblé dans un réservoir de cendres (13) est soumise dans ce réservoir à une évaporation ou à une vaporisation.

2. Procédé conforme à la revendication 1,
**caractérisé en ce que**
l'intervalle de temps (t_{R}) entre deux pulvérisations du liquide de nettoyage est défini en fonction de la température (T_{A}) des gaz d'échappement, du volume des gaz d'échappement, de la surface du liquide souillé dans le réservoir de cendres (13) et/ou de la quantité de liquide souillé rassemblée.

3. Procédé conforme à la revendication 2,
**caractérisé en ce que**
l'intervalle de temps (tᵣ) entre deux pulvérisations de liquide de nettoyage est calculé par l'équation suivante : ${t}_{R} = k ⋅ {\overline{T}}_{A} ,$ dans laquelle
*T̅_{A}* représente la valeur moyenne de la température des gaz d'échappement pendant la totalité de la durée de fonctionnement de la chaudière, et
k représente un facteur de calcul prenant en considération la chaleur de vaporisation, le débit des gaz d'échappement, la surface du liquide souillé dans le réservoir de cendres (13) et la quantité de liquide souillé à vaporiser.

4. Procédé conforme à l'une des revendications 1 à 3,
**caractérisé en ce que**
l'humidité résiduelle dans le réservoir de cendres (13) est mesurée, et la pulvérisation suivante envisagée de liquide de nettoyage n'est libérée que lorsque l'humidité restante est située au-dessous d'une valeur limite définie.

5. Procédé conforme à l'une des revendications 1 à 4,
**caractérisé en ce que**
la température (T_{A}) est mesurée dans les gaz d'échappement et la pulvérisation suivante envisagée de liquide de nettoyage n'est libérée que lorsque la température (T_{A}) des gaz d'échappement est située au-dessus d'une valeur limite définie.

6. Procédé conforme à l'une des revendications 1 à 5,
**caractérisé en ce que**
les résidus solides du liquide souillé évaporé ou vaporisé sont évacués avec les résidus de combustion solides du réservoir de cendres (13).

7. Chaudière à combustibles solides (2), en particulier à combustibles sous forme de pastilles comprenant un électro-filtre (9) de nettoyage des gaz d'échappement, muni d'un dispositif de nettoyage (15) de l'électro-filtre (9) comprenant au moins un dispositif de pulvérisation (16) d'un liquide de nettoyage sur l'électro-filtre (9) permettant d'éliminer par lavage, les impuretés situées sur l'électro-filtre (9) ainsi qu'un réservoir de cendres (13) destiné à rassembler les résidus de combustion solides,
**caractérisée en ce que**
le réservoir de cendres (13) est réalisé sans sortie et est monté à la partie inférieure de l'électro-filtre (9) de sorte que le liquide souillé s'évacuant de l'électro-filtre (9) puisse être rassemblé dans le réservoir de cendres (13), et que la totalité de la fraction liquide du liquide souillé rassemblé puisse être évaporée ou vaporisée dans le réservoir de cendres (13), le dispositif de pulvérisation (16) pouvant être commandé par un dispositif de commande (24) permettant de pulvériser une quantité définie de liquide de nettoyage à des intervalles de temps définis.

8. Chaudière à combustibles solubles (2) conforme à la revendication 7,
**caractérisée en ce que**
la pulvérisation de liquide de nettoyage peut être commandée par l'unité de commande (24) au moyen d'au moins une soupape (25) de préférence réalisée sous la forme d'une électrovanne.

9. Chaudière à combustibles solides (2) conforme à la revendication 7 ou 8,
**caractérisée en ce que**
dans la zone du réservoir de cendres (13) est monté au moins un capteur d'humidité (23) relié à l'unité de commande (24).

10. Chaudière à combustibles solides (2) conforme à l'une des revendications 7 à 9,
**caractérisée en ce qu'**
au moins un capteur de température (22) relié à l'unité de commande (24) est monté dans une conduite de gaz d'échappement (5) montée sur la chaudière à combustibles solides (2).
